# EUROPÄISCHE PATENTANMELDUNG

(11) **EP 4 385 913 A1**
(43) Veröffentlichungstag der Anmeldung: **19.06.2024**
(21) Anmeldenummer: 23206257.0
(22) Anmeldetag: 26.10.2023
(51) Int. Cl.: B65D 6/02, B65D 21/02, F42B 39/00

(54) **KISTE UND VERFAHREN ZUM TRANSPORT VON GEFAHRGUT**

(30) Priorität: 09.12.2022 DE 102022132845
(71) Anmelder: Wilhelm Lausberg & Sohn GmbH & Co. KG, 56377 Nassau (DE)
(72) Erfinder: Lausberg-Gajdosik, Marc Phillip, 56377 Nassau (DE); Sassenrath, Uwe, 56377 Nassau (DE); Richter, Roman, 56377 Nassau (DE)
(74) Vertreter: Bernsmann, Falk

(57) **Zusammenfassung**

Die Erfindung betrifft eine Kiste (100) zum Transport von Gefahrgut. Die Kiste (100) weist zwei einander gegenüberliegende Ladeseiten (110) auf, wobei die Kiste (100) an jeder der Ladeseiten (110) jeweils eine Ladeöffnung zum Ausladen des Gefahrguts aus der Kiste (100) entlang einer Entladerichtung (ER) aufweist. Die Entladerichtungen (ER) der beiden Ladeseiten (110) sind einander entgegengesetzt. Die Ladeöffnungen der beiden Ladeseiten (110) fluchten entlang der Entladerichtungen (ER) miteinander. Die Erfindung betrifft ferner ein Verfahren zum Transport von Gefahrgut mit einer Anzahl erfindungsgemäßer Kisten (100).

## Beschreibung

### Technisches Gebiet

Die Erfindung betrifft eine Kiste zum Transport von Gefahrgut und ein Verfahren zum Transport von Gefahrgut in einer Anzahl erfindungsgemäßer Kisten.

### Stand der Technik

Die Druckschrift US 2003/0089712 A1 beschreibt ein System zum Transport von Munition in mehreren gleichartigen Kisten, die auf einer Palette nebeneinander angeordnet sind. Als Material der Kisten wird Karton oder ein anderes leichtes Material angegeben. Die Kisten haben jeweils nur eine Entladeöffnung an ihrer Oberseite.

Die Druckschrift WO 2020/150612 A1 offenbart ein System aus Munitionskisten, die nebeneinander und übereinander auf einer Palette angeordnet sind, wobei die Kisten an ihrer Oberseite und Unterseite jeweils Verbindungselemente zur Verbindung der Kisten miteinander aufweisen. Die Kisten haben nur an ihrer Oberseite jeweils einen Deckel zum Öffnen der Kisten.

Die Druckschrift US 201370015183 A1 offenbart ein Kistensystem zum Transport beliebiger Güter in Kisten, die über Befestigungselemente nebeneinander und übereinander aneinander befestigt werden können, um sie gemeinsam zu transportieren, ohne dass dafür eine Palette notwendig ist. Die Kisten können aus Holz bestehen. Die Kisten sind nur an ihrer Oberseite zu öffnen.

Die Druckschrift WO 2018212670 A1 offenbart eine vielseitig verwendbare Kiste aus Holz mit Befestigungselementen, um mehrere Kisten nebeneinander oder übereinander aneinander zu befestigen. Die miteinander verbundenen Kisten haben jeweils nur einen Deckel oder eine Öffnung, die alle auf der gleichen Seite angeordnet sind.

Die Druckschrift GB 2461722 A offenbart ein Transportsystem mit mehreren Kisten, die nebeneinander auf einer Palette angeordnet sein können. Die Kisten umfassen Befestigungselemente, um mehrere übereinander angeordnete Kisten aneinander zu befestigen.

Nachteilig an bekannten Kisten zum Transport von Gefahrgut ist, dass es viel Zeit erfordert, das Gefahrgut in die Kisten einzuladen und aus den Kisten auszuladen.

### Technische Aufgabe

Die Aufgabe der Erfindung ist es, eine Kiste und ein Verfahren zum kostengünstigen, zeiteffizienten und sicheren Transport von Gefahrgut zu schaffen.

### Technische Lösung

Die vorliegende Erfindung stellt eine Kiste gemäß Anspruch 1 bereit, die die technische Aufgabe löst. Ebenso wird die Aufgabe durch ein Verfahren gemäß Anspruch 14 gelöst. Vorteilhafte Ausgestaltungen sind Gegenstand der abhängigen Ansprüche.

Die erfindungsgemäße Kiste ist zum Transport von Gefahrgut, beispielsweise zum Transport von Munition oder Sprengsätzen, ausgestaltet. Zum Schutz des Gefahrguts enthält die Kiste vorzugsweise einen Einsatz aus einem stoßabsorbierenden Material, beispielsweise aus einem Schaumstoff, insbesondere aus expandiertem Polypropylen, in den das Gefahrgut eingesetzt werden kann. Vorzugsweise ist der Einsatz so ausgestaltet, dass das Gefahrgut mit dem Einsatz in die Kiste eingeladen und aus der Kiste ausgeladen werden kann.

Damit der Einsatz in einer vorbestimmten Orientierung und/oder ohne zu verkanten in die Kiste eingeladen wird, ist vorzugsweise im Inneren der Kiste eine Anzahl von Führungsstegen und an dem Einsatz eine Anzahl von zu den Führungsstegen passenden Führungsnuten angebracht oder umgekehrt. Die vorbestimmte Orientierung ist im Fall von Munition als Gefahrgut vorzugsweise so gewählt, dass eine Schussrichtung der Munition bei bestimmungsgemäßer Verwendung der Kiste nach unten zeigt, um eine Gefahr durch eine Zündung der Munition in der Kiste zu minimieren.

Das Gefahrgut kann zum Beispiel eine Mehrzahl von, beispielsweise 24, 40-mm-Projektilen umfassen.

Die Kiste weist zwei einander gegenüberliegende Ladeseiten auf, wobei die Kiste an jeder der Ladeseiten jeweils eine Ladeöffnung zum Ausladen des Gefahrguts aus der Kiste entlang einer Entladerichtung aufweist. Die Ladeöffnungen können auch zum Einladen des Gefahrguts in die Kiste entgegen der Entladerichtung verwendet werden.

Durch die zwei Ladeöffnungen kann das Gefahrgut wesentlich schneller in die Kiste eingeladen und aus der Kiste ausgeladen werden als bei bekannten Kisten mit nur einer Ladeöffnung.

Vorzugsweise nehmen die Ladeöffnungen die zugehörigen Ladeseiten im Wesentlichen vollständig ein, um möglichst große Ladeöffnungen für ein besonders schnelles Einladen und Ausladen des Gefahrguts zu erhalten.

Bei bestimmungsgemäßer Verwendung der Kiste sind die Entladerichtungen vorzugsweise horizontal ausgerichtet und/oder die Ladeseiten vorzugsweise vertikal ausgerichtet. Dadurch kann die Kiste auch dann durch beide Ladeöffnungen beladen und entladen werden, wenn die Kiste einer die beiden Ladeseiten verbindenden Unterseite auf einem Untergrund abgestellt ist, und/oder eine weitere Kiste auf einer die beiden Ladeseiten verbindenden Oberseite der Kiste angeordnet ist.

Die Kiste ist beispielsweise im Wesentlichen quaderförmig, wobei zwei einander gegenüberliegende Seitenflächen der Kiste die Ladeseiten bilden.

Die Entladerichtungen der beiden Ladeseiten sind einander entgegengesetzt. Dadurch wird die Gefahr, dass sich gleichzeitige Einladevorgänge oder Ausladevorgänge an beiden Ladeseiten gegenseitig behindern, minimiert.

Die Ladeöffnungen der beiden Ladeseiten fluchten entlang der Entladerichtungen miteinander. Dadurch ist das Einladen und Ausladen unabhängig von einer Vertauschung der beiden Ladeseiten, die beispielsweise durch eine Drehung der Kiste um 180° um eine vertikale Achse entstehen kann. Diese Unabhängigkeit macht das Einladen und Ausladen, insbesondere wenn es maschinell oder automatisiert erfolgt, besonders einfach und schnell.

### Beschreibung der Ausführungsarten

Die Kiste weist vorzugsweise an jeder der Ladeseiten jeweils einen Deckel zum Verschluss der Ladeöffnung der jeweiligen Ladeseite auf, wobei der Deckel über eine Anzahl von Gelenkelementen, beispielsweise über eine Anzahl von Scharnieren, beweglich mit einem zur Aufnahme des Gefahrguts ausgebildeten Korpus der Kiste verbundenen ist.

Mit Hilfe des Deckels kann die Ladeöffnung einfach und sicher verschlossen werden, um das Gefahrgut zu schützen. Wenn der Deckel beweglich mit dem Korpus verbunden ist, wird verhindert, dass der Deckel zum Ausladen des Gefahrguts von dem Korpus getrennte werden muss. Ein von dem Korpus getrennter Deckel könnte ein Hindernis in einer Umgebung der Kiste bilden oder verloren gehen. Insbesondere wenn das Gefahrengut schnell ausgeladen werden soll, kann ein unerwartetes Hindernis in der Umgebung der Kiste eine bedeutende Gefahrenquelle darstellen.

Die Kiste besteht vorzugsweise aus zwei baugleichen Halbkisten, wobei jede der beiden Halbkisten jeweils eine der beiden Ladeseiten umfasst, wobei die beiden Halbkisten lösbar miteinander zu der Kiste verbunden sind.

Zwei voneinander lösbare Halbkisten mit jeweils einer Ladeseite erlauben eine vielfältigere Verwendung der Kiste. Insbesondere kann das Gefahrgut gleichzeitig an zwei unterschiedlichen Orten aus den beiden Halbkisten ausgeladen werden. Außerdem können die Halbkisten so gestaltet sein, dass die Halbkisten im Gegensatz zu der ganzen Kiste von einer einzelnen Person ohne Gesundheitsgefährdung getragen werden können. Dazu kann beispielsweise eine Masse einer Halbkiste zusammen mit dem darin enthaltenen Gefahrgut höchstens 25 kg betragen. Wenn die beiden Halbkisten baugleich sind, können die Halbkisten besonders einfach und kostengünstig hergestellt werden.

Jede der beiden Halbkisten weist vorzugsweise jeweils eine der Ladeseite gegenüberliegende Verbindungsseite auf, wobei jede der beiden Halbkisten jeweils eine an ihrer Verbindungsseite befestigte Verbindungsvorrichtung aufweist, wobei die Verbindungsvorrichtungen der beiden Halbkisten dazu ausgelegt sind, die beiden Halbkisten zur Bildung der Kiste lösbar miteinander zu verbinden.

Wenn die Verbindungsvorrichtungen an den Verbindungsseiten befestigt sind, wird die Verwendung der Halbkisten, insbesondere die Verbindung der Halbkisten zu der Kiste, besonders einfach, zeiteffizient und sicher, weil die Verbindungsvorrichtungen keine unerwarteten Hindernisse in einer Umgebung der Kiste bilden oder verloren gehen können.

Die Kiste weist vorzugsweise eine die beiden Ladeseiten miteinander verbindende Unterseite zum Abstellen der Kiste auf einem Untergrund auf, wobei jede der Verbindungsvorrichtungen der beiden Halbkisten ein Formschlusselement umfasst, wobei die Formschlusselemente der beiden Halbkisten dazu ausgelegt sind, die beiden Halbkisten entlang der Unterseite formschlüssig miteinander zu verbinden. Wenn die Halbkisten miteinander verbunden sind, verhindern die Formschlusselemente also, dass sich die Halbkisten in einer zu der Unterseite parallelen Ebene relativ zueinander bewegen. Dadurch wird insbesondere verhindert, dass sich die verbundenen Halbkisten beim Transport voneinander lösen, wenn die aus den Halbkisten gebildete Kiste mit ihrer Unterseite auf einem im Wesentlichen horizontalen Untergrund, beispielsweise auf einer Transportpalette steht.

Die Formschlusselemente der zur Kiste verbundenen Halbkisten wirken vorzugsweise so miteinander zusammen, dass die Halbkisten senkrecht zu der Unterseite relativ zueinander frei beweglich sind. Dadurch können die Halbkisten auf einfache Weise voneinander getrennt werden. Wenn bei bestimmungsgemäßer Verwendung der Kiste die Unterseite horizontal ausgerichtet ist, können die Halbkisten voneinander getrennt werden, indem eine der Halbkisten vertikal angehoben wird.

Jedes der Formschlusselemente weist vorzugsweise eine senkrecht zu der Unterseite gemessene Höhe auf, die 15 % bis 70 %, bevorzugt 25 % bis 50 %, besonders bevorzugt 30 % bis 35 %, einer senkrecht zu der Unterseite gemessenen Höhe der zugehörigen Verbindungsseite beträgt. Wenn die Formschlusselemente sich nur über einen Teil der Höhe der Verbindungseite erstrecken, können die Halbkisten einfacher voneinander getrennt werden, weil dafür eine Halbkisten nur um einen Teil der Höhe der Verbindungsseite und nicht um die gesamte Höhe der Verbindungsseite angehoben werden muss. Andererseits darf die Höhe der Formschlusselemente nicht zu gering sein, um eine sichere Verbindung der Halbkisten zu der Kiste zu gewährleisten. Daher haben sich die genannten Wertebereiche der Höhe für praktische Anwendung als besonders vorteilhaft herausgestellt.

Vorzugsweise sind die Formschlusselemente bezüglich der Höhe mittig an der Verbindungsseite befestigt. Dadurch wird eine gleichmäßige mechanische Belastung der Verbindungsseite bewirkt, wodurch die Langzeitstabilität der Verbindungsseite verbessert wird.

Jedes der Formschlusselemente weist vorzugsweise eine parallel zu der Unterseite der Kiste gemessene Breite auf, die 5 % bis 50 %, bevorzugt 15 % bis 45 %, besonders bevorzugt 25 % bis 35 %, einer parallel zu der Unterseite gemessenen Breite der zugehörigen Verbindungsseite beträgt. Eine solche Breite hat sich als besonders vorteilhaft herausgestellt, um mit möglichst geringem Materialbedarf eine sichere Verbindung der Halbkisten miteinander zu erreichen.

Vorzugsweise sind die Formschlusselemente bezüglich der Breite an die Mitte der Verbindungsseite angrenzend an der Verbindungsseite befestigt. Dadurch wird eine gleichmäßige mechanische Belastung der Verbindungsseite bewirkt, wodurch die Langzeitstabilität der Verbindungsseite verbessert wird.

Jedes der Formschlusselemente weist vorzugsweise eine relativ zu der Unterseite der Kiste geneigte Elementoberseite und/oder eine relativ zu der Unterseite geneigte Elementunterseite auf. Durch eine geneigte Elementoberseite und/oder Elementunterseite können die Formschlusselemente der beiden Halbkisten besonders einfach, insbesondere ohne zu verkannten, miteinander verbunden werden.

Jedes der Formschlusselemente weist vorzugsweise entlang der Entladerichtungen eine Hinterschneidung zum Eingriff des Formschlusselements der jeweils anderen Halbkiste in die Hinterschneidung auf. Die Hinterschneidungen bewirken eine zuverlässige Verbindung der Formschlusselemente miteinander.

Die Kiste weist vorzugsweise eine die beiden Ladeseiten miteinander verbindende Unterseite zum Abstellen der Kiste auf einem Untergrund auf, wobei jede der Verbindungsvorrichtungen der beiden Halbkisten eine Anzahl von Drehsicherungselementen umfasst, wobei die Drehsicherungselemente dazu ausgelegt sind, eine Drehung der miteinander zu der Kiste verbundenen Halbkisten relativ zueinander um eine zu der Unterseite senkrechte Achse zu verhindern. Die Drehsicherungselemente verhindern, dass die Halbkisten durch eine Drehbewegung, die beispielsweise durch eine einseitige Belastung einer der beiden Halbkisten verursacht sein kann, voneinander gelöst werden.

Jedes der Drehsicherungselemente umfasst oder ist vorzugsweise eine auf der Verbindungsseite der zugehörigen Halbkiste angebrachte Schutzleiste. Die Schutzleiste ist vorzugsweise streifenförmig ausgebildet, hat also zwei flächige Flächenseiten und vier die Flächenseiten miteinander verbindende Schmalseiten, wobei die Schmalseiten wesentlich schmaler als die Flächenseiten sind. Die Schutzleiste liegt vorzugsweise mit einer Flächenseite an der Verbindungsseite an.

Die Schutzleisten stellen eine besonders einfache Ausgestaltung der Drehsicherungselemente dar, insbesondere wenn an den Halbkisten zu deren Schutz, beispielsweise gegen Stöße, ohnehin Schutzleisten vorgesehen sind, die zusätzlich als Drehsicherungselemente dienen können.

Vorzugsweise ist entlang der Unterseite beidseits neben dem Formschlusselement jeweils eine Schutzleiste auf der Verbindungsseite angebracht. Durch beidseitig angeordnete Schutzleisten kann eine Drehung der Halbkisten gegeneinander wirksam verhindert werden.

Die Schutzleisten weisen vorzugsweise jeweils eine senkrecht zu der Unterseite der Kiste gemessene Höhe auf, die 70 % bis 100 %, bevorzugt 80 % bis 100 %, besonders bevorzugt 90 % bis 100 %, einer senkrecht zu der Unterseite gemessenen Höhe der die Schutzleisten tragenden Verbindungsseite beträgt. Durch eine möglichst große Höhe der Schutzleisten kann eine große Kontaktfläche zwischen den Schutzleisten der beiden Halbkisten erreicht werden, um eine wirksame Drehsicherung ohne zu hohe Materialbelastungen zu erreichen.

Die Schutzleisten weisen vorzugsweise jeweils eine parallel zu der Unterseite der Kiste gemessene Breite auf, die 5 % bis 35 %, bevorzugt 10 % bis 25 %, besonders bevorzugt 15 % bis 20 %, einer parallel zu der Unterseite gemessenen Breite der die Schutzleisten tragenden Verbindungsseite beträgt. Durch eine möglichst große Breite der Schutzleisten kann eine große Kontaktfläche zwischen den Schutzleisten der beiden Halbkisten erreicht werden, um eine wirksame Drehsicherung ohne zu hohe Materialbelastungen zu erreichen. Allerdings steht ein umso geringerer Anteil der Fläche der Verbindungsseite für das Formschlusselement zu Verfügung, je breiter die Schutzleiste ist. Für praktische Anwendungen haben sich die genannten Werte der Breite als besonders vorteilhaft erwiesen, um sowohl einen zuverlässigen Formschluss durch das Formschlusselement als auch eine zuverlässige Drehsicherung durch die Schutzleisten ohne zu hohe Materialbelastungen zu erreichen.

Ein zur Aufnahme des Gefahrguts ausgebildeter Korpus der Kiste und die Deckel, die Formschlusselemente und/oder die Drehsicherungselemente sind vorzugsweise aus dem gleichen Material und/oder aus Holz, insbesondere aus Furnierholz und/oder aus einem Hochdrucklaminat, gefertigt. Aus einem einheitlichen Material können die Komponenten der Kiste besonders einfach und kostengünstig gefertigt werden. Holz ist ein nachwachsender Rohstoff und außerdem kostengünstig und mechanisch stabil. Ein Hochdrucklaminat zeichnet sich durch eine besonders hohe Festigkeit aus, was insbesondere für die Formschlusselemente von Vorteil ist, um eine mechanisch stabile Verbindung der Halbkisten miteinander zu erreichen.

Das Holz kann eine Schutzlasur zum Schutz des Holzes vor Umwelteinflüssen, insbesondere zum Schutz vor Feuchtigkeit, aufweisen.

Die Erfindung betrifft eine Transportpalette, beispielsweise eine Europool-Palette, wobei auf der Transportpalette eine Anzahl von erfindungsgemäßen Kisten mit zueinander und zu der Transportpalette parallelen Entladerichtungen lösbar befestigt ist. Wenn die Transportpalette bei bestimmungsgemäßer Verwendung horizontal ausgerichtet ist, sind die Entladerichtungen also auch horizontal. Daher kann das Gefahrgut schnell und einfach, insbesondere ohne es vertikal anheben zu müssen, aus den auf der Transportpalette befestigten Kisten ausgeladen werden. Wenn die Entladerichtungen zueinander parallel sind, haben alle Kisten die gleichen zwei zueinander entgegengesetzten Entladerichtungen, was das Ausladen des Gefahrguts weiter vereinfacht.

Eine Länge der Kiste entlang der Entladerichtungen entspricht vorzugsweise einer Länge der Transportpalette. Eine entlang der Unterseite quer zur Länge der Kiste gemessene Breite der Kiste ist vorzugsweise ein ganzzahliger Bruchteil, beispielsweise 1/2, 1/3, 1/4, 1/5 oder 1/6, einer zur Länge der Transportpalette orthogonalen Breite der Transportpalette. Dadurch kann der Platz auf der Transportpalette besonders effizient genutzt werden und die Ladeöffnungen der Kiste werden nicht durch weitere auf der Transportpalette befestigte Kisten verdeckt.

Auf der Transportpalette ist vorzugsweise eine Mehrzahl der Kisten lösbar befestigt. Es können beispielsweise acht Kisten auf der Transportpalette befestigt sein, wobei beispielsweise entlang der Breite der Transportpalette vier Kisten nebeneinander und senkrecht zur Transportpalette zwei Kisten übereinander auf der Transportpalette befestigt sein können. Wenn eine Mehrzahl von Kisten auf der Transportpalette befestigt ist, können die Kisten so besonders effizient gemeinsam transportiert werden.

Eine lösbare Befestigung der Kisten an der Transportpalette hat den Vorteil, dass die Kisten von der Transportpalette gelöst werden können, um das Gefahrgut an unterschiedlichen Orten aus den einzelnen Kisten zu auszuladen. Dadurch muss das Gefahrgut nur über möglichst kurze Strecken außerhalb der das Gefahrgut schützenden Kisten transportiert werden, was die Sicherheit erhöht.

Die lösbare Befestigung der Kisten an der Transportpalette erfolgt beispielsweise, indem die Kisten mit einer Anzahl von Spanngurten und/oder Metallbändern an der Transportpalette festgebunden sind.

Die Erfindung betrifft ein Verfahren zum Transport von Gefahrgut in einer Anzahl, insbesondere in einer Mehrzahl, von erfindungsgemäßen Kisten.

Das Verfahren umfasst den Schritt des Einladens des Gefahrguts in die Kisten durch die beiden Ladeöffnungen der Kisten entgegen den jeweiligen Entladerichtungen der Ladeöffnungen. Das Gefahrgut wird vorzugsweise mit einem Einsatz aus einem stoßabsorbierenden Material in die Kisten eingeladen.

Das Verfahren umfasst den Schritt des lösbaren Befestigens der Kisten auf einer Transportpalette mit zueinander und zu der Transportpalette parallelen Entladerichtungen, beispielsweise, indem die Kisten mit einer Anzahl von Spanngurten und/oder Metallbändern an der Transportpalette festgebunden werden. Es können beispielsweise acht Kisten auf der Transportpalette befestigt werden, wobei beispielsweise entlang der Breite der Transportpalette vier Kisten nebeneinander und senkrecht zur Transportpalette zwei Kisten übereinander auf der Transportpalette befestigt werden können.

Das Verfahren umfasst den Schritt des Verladens der Transportpalette mit den Kisten in ein Transportgerät. Das Transportgerät kann beispielsweise ein Fahrzeug, insbesondere ein Lastkraftwagen oder ein Eisenbahnwaggon, ein Flugzeug, ein Hubschrauber oder ein Schiff sein. Vorzugsweise werden mehrere Transportpaletten, auf denen jeweils eine Anzahl von Kisten befestigt wurde, in das Transportgerät verladen.

Das Verfahren umfasst den Schritt des Transportierens der Transportpalette oder der Transportpaletten mit den Kisten mit dem Transportgerät an einen Zielort. Das gemeinsame Transportieren mehrerer Kisten und vorzugsweise mehrerer Transportpaletten bewirkt einen schnellen und effizienten Transport.

Das Verfahren umfasst den Schritt des Ausladens des Gefahrguts an dem Zielort aus den Kisten durch die beiden Ladeöffnungen der Kisten entlang der jeweiligen Entladerichtungen der Ladeöffnungen. Vorzugsweise wird das Gefahrgut zusammen mit einem Einsatz aus einem stoßabsorbierenden Material aus den Kisten entladen.

Durch die beiden Ladeöffnungen kann das Gefahrgut besonders schnell aus den Kisten ausgeladen werden. Wenn das Ausladen erfolgt, während die Kisten auf der Transportpalette befestigt sind, ergibt sich der zusätzliche Vorteil, dass alle Entladerichtungen parallel zueinander und zu der Transportpalette ausgerichtet sind, sodass es nur genau zwei Entladerichtungen gibt, die horizontal ausgerichtet sind, wenn die Transportpalette horizontal ausgerichtet ist. Dadurch wird das Ausladen besonders einfach und kann besonders schnell erfolgen.

Das Verfahren kann den Schritt des Entladens der Transportpalette aus dem Transportgerät nach dem Transportieren der Transportpalette zum Zielort und vor dem Ausladen des Gefahrguts aus den Kisten umfassen. Dadurch kann das Ausladen des Gefahrguts vereinfacht werden, wenn in dem Transportgerät nicht genügend Platz zum einfachen Ausladen des Gefahrguts zur Verfügung steht.

Das Verfahren kann den Schritt des Teilens der Kisten in Halbkisten nach dem Transportieren der Transportpalette zum Zielort und vor dem Ausladen des Gefahrguts aus den Halbkisten umfassen. Durch das Teilen können die Halbkisten durch ihre geringere Größe und Masse einfacher und flexibler weiterbehandelt werden als die ganzen Kisten.

Das Verfahren kann den Schritt des Lösens der Halbkisten von der Transportpalette nach dem Teilen der Kisten in Halbkisten und vor dem Ausladen des Gefahrguts aus den Halbkisten umfassen. Durch das Lösen kann das Gefahrgut an unterschiedlichen Orten, an die die einzelnen Halbkisten aufgrund ihrer geringen Größe und ihrer geringen Masse einfach gebracht werden können, aus den einzelnen Halbkisten ausgeladen werden. Dadurch kann das Gefahrgut an unterschiedlichen Orten verwendet werden und bleibt dennoch möglichst lange in den schützenden Halbkisten.

Das Verfahren kann den Schritt des Entladens der Halbkisten aus dem Transportgerät nach dem Teilen der Kisten in Halbkisten und vor dem Ausladen des Gefahrguts aus den Halbkisten umfassen. Insbesondere wenn am Zielort keine geeigneten Hilfsmittel zur Verfügung stehen, um die gesamte Transportpalette aus dem Transportgerät zu entladen, kann es aufgrund der geringeren Größe und der geringeren Masse der Halbkisten einfacher sein, die einzelnen Halbkisten aus dem Transportgerät zu entladen als die gesamte Transportpalette.

### Kurze Beschreibung der Zeichnungen

Weitere Vorteile, Ziele und Eigenschaften der Erfindung werden anhand nachfolgender Beschreibung und anliegender Zeichnungen erläutert, in welchen beispielhaft erfindungsgemäße Gegenstände dargestellt sind.
Figur 1 zeigt eine schematische Aufsicht auf eine erfindungsgemäße Kiste.
Figur 2 zeigt eine schematische Aufsicht auf die in zwei Halbkisten geteilte Kiste.
Figur 3 zeigt eine schematische Unteransicht einer der Halbkisten.
Figur 4 zeigt eine schematische Ansicht auf die Verbindungsseite einer der Halbkisten.
Figur 5 zeigt eine schematische Ansicht auf die Ladeseite einer der Halbkisten.
Figur 6 zeigt eine schematische Seitansicht einer der Halbkisten.
Figur 7 zeigt eine weitere schematische Seitansicht einer der Halbkisten.

### Fig.1

Figur 1 zeigt eine schematische Aufsicht auf eine bei bestimmungsgemäßer Verwendung oben liegende Oberseite 140 einer erfindungsgemäßen Kiste 100. Die Kiste 100 ist beispielsweise im Wesentlichen quaderförmig.

Die gezeigte Kiste 100 weist zwei einander gegenüberliegende Ladeseiten 110 (senkrecht zur Zeichenebene) auf, wobei die Kiste 100 an jeder der Ladeseiten 110 jeweils eine Ladeöffnung zum Ausladen des Gefahrguts aus der Kiste 100 entlang einer Entladerichtung ER aufweist. Die Ladeöffnungen nehmen beispielsweise die zugehörigen Ladeseiten 110 im Wesentlichen vollständig ein.

Die Entladerichtungen ER der beiden Ladeseiten 110 sind einander entgegengesetzt. Die Ladeöffnungen der beiden Ladeseiten 110 fluchten entlang der Entladerichtungen ER miteinander.

Die gezeigte Kiste 100 weist an jeder der Ladeseiten 110 jeweils einen Deckel 112 zum Verschluss der Ladeöffnung der jeweiligen Ladeseite 110 aufweist. Der Deckel 112 ist über eine Anzahl von, beispielsweise zwei, Gelenkelementen 113, beispielsweise Scharnieren, beweglich mit einem zur Aufnahme des Gefahrguts ausgebildeten Korpus 101 der Kiste 100 verbundenen. Der Deckel 112 und der Korpus 101 bestehen beispielsweise aus Holz, insbesondere aus Sperrholz.

An der Oberseite 140 der gezeigten Kiste 100 ist eine Anzahl von, beispielsweise vier, Trageelementen 141, beispielsweise Seilen, zum Tragen der Kiste 100 befestigt.

Die gezeigte Kiste 100 besteht aus zwei baugleichen Halbkisten 200. Jede der beiden Halbkisten 200 umfasst jeweils eine der beiden Ladeseiten 110. Die beiden Halbkisten 200 sind lösbar miteinander zu der Kiste 100 verbunden.

Jede der beiden Halbkisten 200 weist jeweils eine der Ladeseite 110 gegenüberliegende Verbindungsseite 220 auf, an der die beiden Halbkisten 200 lösbar zu der Kiste 100 miteinander verbunden sind.

### Fig.2

Figur 2 zeigt eine schematische Aufsicht auf eine bei bestimmungsgemäßer Verwendung oben liegende Oberseite 140 der in zwei Halbkisten 200 geteilte Kiste 100 aus Figur 1.

In Figur 2 ist sichtbar, dass jede der beiden Halbkisten 200 jeweils eine an ihrer Verbindungsseite 220 befestigte Verbindungsvorrichtung aufweist, wobei die Verbindungsvorrichtungen der beiden Halbkisten 200 dazu ausgelegt sind, die beiden Halbkisten 200 zur Bildung der Kiste 100 lösbar miteinander zu verbinden.

Die gezeigte Kiste 100 gegenüber der in den Figuren 1 und 2 sichtbaren Oberseite 140 eine die beiden Ladeseiten 110 miteinander verbindende Unterseite 130 zum Abstellen der Kiste 100 auf einem Untergrund auf.

Jede der Verbindungsvorrichtungen der beiden gezeigten Halbkisten 200 umfasst ein Formschlusselement 222, wobei die Formschlusselemente 222 der beiden Halbkisten 200 dazu ausgelegt sind, die beiden Halbkisten 200 entlang der Unterseite 130 formschlüssig miteinander zu verbinden. Die Formschlusselemente 222 bestehen beispielsweise aus Holz, insbesondere aus Sperrholz oder aus Hochdrucklaminat.

Wenn die Halbkisten 200 wie in Figur 1 gezeigt über die Formschlusselemente 222 miteinander verbunden sind, können sich die Halbkisten 200 also parallel zur Unterseite 130 (in Figur 1 entlang der Zeichenebene) nicht relativ zueinander bewegen. Die zur Kiste 100 verbundenen Halbkisten 200 können durch eine zu der Unterseite 130 der Kiste 100 senkrechte (in Figur 1 zu der Zeichenebene senkrechte) Relativbewegung der Halbkisten 200 voneinander getrennt werden. Wenn die Unterseite 130 bei bestimmungsgemäßer Verwendung der Kiste 100 horizontal ausgerichtet ist, können die Halbkisten 200 also voneinander getrennt werden, indem eine der Halbkisten 200 relativ zu der anderen Halbkiste 200 vertikal angehoben wird.

Jedes der gezeigten Formschlusselemente 222 weist entlang der Entladerichtungen ER eine Hinterschneidung 225 zum Eingriff des Formschlusselements 222 der jeweils anderen Halbkiste 200 in die Hinterschneidung 225 auf.

Jede der Verbindungsvorrichtungen der beiden gezeigten Halbkisten 200 umfasst eine Anzahl von Drehsicherungselementen 226. Die Drehsicherungselemente 226 sind dazu ausgelegt, eine Drehung der wie in Figur 1 gezeigt miteinander zu der Kiste 100 verbundenen Halbkisten 200 relativ zueinander um eine zu der Unterseite 130 der Kiste 100 senkrechte (in Figur 1 zur Zeichenebene senkrechte) Achse zu verhindern.

Jedes der Drehsicherungselemente 226 umfasst eine auf der Verbindungsseite 220 der zugehörigen Halbkiste 200 angebrachte Schutzleiste. Im dargestellten Beispiel ist entlang der Unterseite 130 beidseits neben dem Formschlusselement 222 jeweils eine Schutzleiste auf der Verbindungsseite 220 angebracht. Die Schutzleiste ist beispielsweise als Holzleiste, insbesondere als Sperrholzleiste, ausgestaltet.

### Fig.3

Figur 3 zeigt eine schematische Unteransicht auf eine bei bestimmungsgemäßer Verwendung unten liegende Unterseite 130 einer der in Figur 1 gezeigten Halbkisten 200.

Auf der Unterseite 130 der gezeigten Halbkiste 200 ist eine Anzahl von, beispielsweise zwei, Abstellelementen 131 zum Abstellen der Halbkiste 200 auf einem Untergrund angebracht. Die Abstellelemente 131 können beispielsweise als Holzbretter, insbesondere aus Sperrholz, ausgestaltet sein.

### Fig.4

Figur 4 zeigt eine schematische Ansicht auf die Verbindungsseite 220 einer der in Figur 1 gezeigten Halbkisten 200.

Das Formschlusselement 222 der gezeigten Halbkiste 200 weist eine relativ zu der Unterseite 130 der Kiste 100 geneigte Elementoberseite 223 und eine relativ zu der Unterseite 130 geneigte Elementunterseite 224 auf.

Das gezeigte Formschlusselement 222 weist eine senkrecht zu der Unterseite 130 der Kiste 100 gemessene Höhe auf, die beispielsweise 30 % bis 35 % einer senkrecht zu der Unterseite 130 gemessenen Höhe der zugehörigen Verbindungsseite 220 beträgt. Das Formschlusselement 222 ist beispielsweise bezüglich der Höhe mittig an der Verbindungsseite 220 angeordnet.

Das gezeigte Formschlusselement 222 weist eine parallel zu der Unterseite 130 der Kiste 100 gemessene Breite auf, die beispielsweise 25 % bis 35 % einer parallel zu der Unterseite 130 gemessenen Breite der das Formschlusselement 222 tragenden Verbindungsseite 220 beträgt. Das Formschlusselement 222 ist beispielsweise bezüglich der Breite an eine Mitte der Verbindungsseite 222 angrenzend angeordnet.

Die als Schutzleisten ausgestalteten Drehsicherungselemente 226 weisen eine senkrecht zu der Unterseite 130 der Kiste 100 gemessene Höhe auf, die beispielsweise 90 % bis 100 % einer senkrecht zu der Unterseite 130 gemessenen Höhe der die Schutzleisten tragenden Verbindungsseite 220 beträgt.

Die Schutzleisten weisen eine parallel zu der Unterseite 130 der Kiste 100 gemessene Breite auf, die beispielsweise 15 % bis 20 % einer parallel zu der Unterseite 130 gemessenen Breite der die Schutzleiste tragenden Verbindungsseite 220 beträgt. Die Schutzleisten sind beispielsweise bezüglich der Breite beidseits des Formschlusselements 222 an der Verbindungsseite 220 angeordnet.

### Fig.5

Figur 5 zeigt eine schematische Ansicht auf die Ladeseite 120 einer der in Figur 1 gezeigten Halbkisten 200.

### Fig.6

Figur 6 zeigt eine schematische Seitansicht einer der in Figur 1 gezeigten Halbkisten 200. Die Blickrichtung verläuft dabei senkrecht zur Entladerichtung ER und parallel zur Unterseite 130 der Kiste 100.

### Fig.7

Figur 7 zeigt eine weitere schematische Seitansicht einer der in Figur 1 gezeigten Halbkisten 200. Die Blickrichtung verläuft dabei der in Figur 6 verwendeten Blickrichtung entgegengesetzt.

### Liste der Bezugszeichen

| | | | |
|---|---|---|---|
| 100 | Kiste | 200 | Halbkiste |
| 101 | Korpus | 220 | Verbindungsseite |
| 110 | Ladeseite | 222 | Formschlusselement |
| 112 | Deckel | 223 | Elementoberseite |
| 113 | Gelenkelement | 224 | Elementunterseite |
| 130 | Unterseite | 225 | Hinterschneidung |
| 131 | Abstellelement | 226 | Drehsicherungselement |
| 140 | Oberseite | | |
| 141 | Trageelement | ER | Entladerichtung |

## Patentansprüche

1. Kiste (100) zum Transport von Gefahrgut,
a. wobei die Kiste (100) zwei einander gegenüberliegende Ladeseiten (110) aufweist,
b. wobei die Kiste (100) an jeder der Ladeseiten (110) jeweils eine Ladeöffnung zum Ausladen des Gefahrguts aus der Kiste (100) entlang einer Entladerichtung (ER) aufweist,
c. wobei die Entladerichtungen (ER) der beiden Ladeseiten (110) einander entgegengesetzt sind, und
d. wobei die Ladeöffnungen der beiden Ladeseiten (110) entlang der Entladerichtungen (ER) miteinander fluchten
**dadurch gekennzeichnet, dass**
e. die Kiste (100) aus zwei baugleichen Halbkisten (200) besteht,
f. wobei jede der beiden Halbkisten (200) jeweils eine der beiden Ladeseiten (110) umfasst,
g. wobei die beiden Halbkisten (200) lösbar miteinander zu der Kiste (100) verbunden sind.

2. Kiste (100) nach Anspruch 1,
**dadurch gekennzeichnet, dass**
a. die Kiste (100) an jeder der Ladeseiten (110) jeweils einen Deckel (112) zum Verschluss der Ladeöffnung der jeweiligen Ladeseite (110) aufweist,
b. wobei der Deckel (112) über eine Anzahl von Gelenkelementen (113) beweglich mit einem zur Aufnahme des Gefahrguts ausgebildeten Korpus (101) der Kiste (100) verbundenen ist.

3. Kiste (100) nach Anspruch 1,
**dadurch gekennzeichnet, dass**
a. jede der beiden Halbkisten (200) jeweils eine der Ladeseite (110) gegenüberliegende Verbindungsseite (220) aufweist,
b. wobei jede der beiden Halbkisten (200) jeweils eine an ihrer Verbindungsseite (220) befestigte Verbindungsvorrichtung aufweist,
c. wobei die Verbindungsvorrichtungen der beiden Halbkisten (200) dazu ausgelegt sind, die beiden Halbkisten (200) zur Bildung der Kiste (100) lösbar miteinander zu verbinden.

4. Kiste (100) nach Anspruch 3,
**dadurch gekennzeichnet, dass**
a. die Kiste (100) eine die beiden Ladeseiten (110) miteinander verbindende Unterseite (130) zum Abstellen der Kiste (100) auf einem Untergrund aufweist,
b. wobei jede der Verbindungsvorrichtungen der beiden Halbkisten (200) ein Formschlusselement (222) umfasst,
c. wobei die Formschlusselemente (222) der beiden Halbkisten (200) dazu ausgelegt sind, die beiden Halbkisten (200) entlang der Unterseite (130) formschlüssig miteinander zu verbinden.

5. Kiste (100) nach Anspruch 4,
**dadurch gekennzeichnet, dass**
a. jedes der Formschlusselemente (222) eine senkrecht zu der Unterseite (130) gemessene Höhe aufweist, die 15 % bis 70 %, bevorzugt 25 % bis 50 %, besonders bevorzugt 30 % bis 35 %, einer senkrecht zu der Unterseite (130) gemessenen Höhe der zugehörigen Verbindungsseite (220) beträgt, und/oder
b. jedes der Formschlusselemente (222) eine parallel zu der Unterseite (130) der Kiste (100) gemessene Breite aufweist, die 5 % bis 50 %, bevorzugt 15 % bis 45 %, besonders bevorzugt 25 % bis 35 %, einer parallel zu der Unterseite (130) gemessenen Breite der zugehörigen Verbindungsseite (220) beträgt.

6. Kiste (100) nach Anspruch 4 oder 5,
**dadurch gekennzeichnet, dass**
jedes der Formschlusselemente (222) eine relativ zu der Unterseite (130) der Kiste (100) geneigte Elementoberseite (223) und/oder eine relativ zu der Unterseite (130) geneigte Elementunterseite (224) aufweist.

7. Kiste (100) nach einem der Ansprüche 4 bis 6,
**dadurch gekennzeichnet, dass**
jedes der Formschlusselemente (222) entlang der Entladerichtungen (ER) eine Hinterschneidung (225) zum Eingriff des Formschlusselements (222) der jeweils anderen Halbkiste (200) in die Hinterschneidung (225) aufweist.

8. Kiste (100) nach einem der Ansprüche 1 bis 7,
**dadurch gekennzeichnet, dass**
a. die Kiste (100) eine die beiden Ladeseiten (110) miteinander verbindende Unterseite (130) zum Abstellen der Kiste (100) auf einem Untergrund aufweist,
b. wobei jede der Verbindungsvorrichtungen der beiden Halbkisten (200) eine Anzahl von Drehsicherungselementen (226) umfasst,
c. wobei die Drehsicherungselemente (226) dazu ausgelegt sind, eine Drehung der miteinander zu der Kiste (100) verbundenen Halbkisten (200) relativ zueinander um eine zu der Unterseite (130) senkrechte Achse zu verhindern.

9. Kiste (100) nach Anspruch 8,
**dadurch gekennzeichnet, dass**
a. jedes der Drehsicherungselemente (226) eine auf der Verbindungsseite (220) der zugehörigen Halbkiste (200) angebrachte Schutzleiste umfasst,
b. wobei bevorzugt entlang der Unterseite (130) beidseits neben dem Formschlusselement (222) jeweils eine Schutzleiste auf der Verbindungsseite (220) angebracht ist.

10. Kiste (100) nach Anspruch 9,
**dadurch gekennzeichnet, dass**
a. die Schutzleisten jeweils eine senkrecht zu der Unterseite (130) der Kiste (100) gemessene Höhe aufweisen, die 70 % bis 100 %, bevorzugt 80 % bis 100 %, besonders bevorzugt 90 % bis 100 %, einer senkrecht zu der Unterseite (130) gemessenen Höhe der die Schutzleisten tragenden Verbindungsseite (220) beträgt, und/oder
b. die Schutzleisten jeweils eine parallel zu der Unterseite (130) der Kiste (100) gemessene Breite aufweisen, die 5 % bis 35 %, bevorzugt 10 % bis 25 %, besonders bevorzugt 15 % bis 20 %, einer parallel zu der Unterseite (130) gemessenen Breite der die Schutzleisten tragenden Verbindungsseite (220) beträgt.

11. Kiste (100) nach einem der Ansprüche 1 bis 10,
**dadurch gekennzeichnet, dass**
ein zur Aufnahme des Gefahrguts ausgebildeter Korpus (101) der Kiste (100) und die Deckel (112), die Formschlusselemente (222) und/oder die Drehsicherungselemente (226) aus dem gleichen Material und/oder aus Holz gefertigt sind.

12. Transportpalette,
**dadurch gekennzeichnet, dass**
auf der Transportpalette eine Mehrzahl von Kisten (100) nach einem der Ansprüche 1 bis 11 mit zueinander und zu der Transportpalette parallelen Entladerichtungen (ER) befestigt ist.

13. Verfahren zum Transport von Gefahrgut in einer Mehrzahl von Kisten (100) nach einem der Ansprüche 1 bis 11,
umfassend folgende Schritte:
a. Einladen des Gefahrguts in die Kisten (100) durch die beiden Ladeöffnungen der Kisten (100) entgegen den jeweiligen Entladerichtungen (ER) der Ladeöffnungen (111),
b. Befestigen der Kisten (100) mit zueinander und zu der Transportpalette parallelen Entladerichtungen (ER) auf einer Transportpalette,
c. Verladen der Transportpalette mit den Kisten (100) in ein Transportgerät,
d. Transportieren der Transportpalette mit den Kisten (100) mit dem Transportgerät an einen Zielort,
e. Ausladen des Gefahrguts an dem Zielort aus den Kisten (100) durch die beiden Ladeöffnungen der Kisten (100) entlang der jeweiligen Entladerichtungen (ER) der Ladeöffnungen.

14. Verfahren nach Anspruch 13,
**gekennzeichnet durch** folgende Schritte:
a. Teilen der Kisten (100) in Halbkisten (200) nach dem Transportieren der Transportpalette zum Zielort und vor dem Ausladen des Gefahrguts aus den Halbkisten (200), und
b. bevorzugt Lösen der Halbkisten (200) von der Transportpalette und/oder Entladen der Halbkisten (200) aus dem Transportgerät nach dem Teilen der Kisten (100) in Halbkisten (200) und vor dem Ausladen des Gefahrguts aus den Halbkisten (200).
